# EUROPÄISCHE PATENTSCHRIFT

(11) **EP 0 233 989 B1**
(45) Veröffentlichungstag und Bekanntmachung des Hinweises auf die Patenterteilung: **11.04.1990**
(21) Anmeldenummer: 86112602.7
(22) Anmeldetag: 11.09.1986
(51) Int. Cl.: E02D 19/18, E02D 5/14

(54) **Widerhaken für Schlossverbindung**
Barbed hooks for a sealing joint
Barbillons pour joint d'obturation

(30) Priorität: 28.02.1986 DE 3606552
(43) Veröffentlichungstag der Anmeldung: 02.09.1987
(73) Patentinhaber: HÜLS TROISDORF AKTIENGESELLSCHAFT, D-53839 Troisdorf (DE)
(72) Erfinder: Schlütter, Aloys, D-4152 Kempen 3 (DE); Witolla, Christian, D-4100 Duisburg 1 (DE)

(56) Entgegenhaltungen:
- EP-A- 0 129 275
- FR-A- 402 935
- FR-A- 432 351
- US-A- 1 721 643
- US-A- 4 182 087

## Beschreibung

Dei Erfindung betrifft eine Schlitzwand zur Vertikalabdichtung von flüssigkeitsführenden und/ oder gasführenden Schichten, insbesondere zur Abdichtung kontaminierter Erdschichten, wobei in das Erdreich zunächst ein Schlitz bis zu einer undurchlässigen Horizontalschicht eingebracht wird, diese mit einer Masse wie beispielsweise Bentonit verfüllt und darin eine Abdichtung versenkt wird, die aus mehreren Bahnen zusammengesetzt ist, welche an den Stoßstellen durch ein Schloß miteinander verbunden werden, das aus zwei ineinandergreifenden Profilen besteht, von denen eines eine mit Widerhaken versehene Spitze aufweist.

Darartge Schlitzwände finden von allem bei der Abdichtung von Deponien oder bei der Abdichtung von flüssigkeitshaltenden Behältnissen oder flüssigkeitsführenden Leitungen bzw. Knälen Anwendung. Voraussetzung ist in der Regel, daß sich unterhalb des seitlich abzudichtenden Bereiches eine natürliche Sperrschicht befindet. Als natürliche Sperrschichten kommen häufig Tonschichten vor. Die Schlitzwände werden dann seitlich des abzudichtenden Bereiches bis in die darunterliegende Tonschicht ausgehoben und gleichzeitig mit thixotroper Masse verfüllt. Als thixotrope Masse kommt vorzugsweise Bentonit zur Anwendung. Bentonit bildet zwar schon aus sich heraus eine gewisse Abdichtung Zur Erzielung einer deutlichen Abdichtung ist jedoch endweder eine ausgesprochen dicke Bentonitschicht erforderlich oder muß die aus Bentonit bestehende dünne Schicht mit einer zusätzlichen Abdichtung versehen werden. Dazu ist bekannt, Abdichtungsbahnen in die Bentonitschicht abzusenken. Die Abdichtungsbahnen haben eine Breite zwischen 1 m und 2,5 m. Auch wenn noch größere Bahnen produxiert werden können, stellt sich die Frage, die einzelnen Abdichtungsbahnen zu einer längeren Abdichtung für eine Schlitzwand miteinander zu verbinden. Die gebräuchliche Verbindungstechnik ist ein Schweißvorgang. Eine so entstandene Abdichtungsbahn läßt sich nur schwer handhaben, wenn sie eine gewisse Länge überschreitet. Deshalb sind in Abständen von 1 bis 3 m Verbindungen mit einem Schloß vorgesehen. Derartige Schlösser werden durch ineinanderstreckbare Profile gebildet. Die Profile können angeformt oder angeschweißtsein. Die ineinanderstreckbaren Profile bilden eine Art Nut und Feder. Die Abdichtung zwischen den ineinandersteckbaren Profilen wird rein mechanisch gebildet, d. h. durch die Wahl einer geeigneten Fassung sitzen die ineinandersteckbaren Profile so stramm, daß zwischen diesen Profilen kaum Flüssigkeit hindurchdringen kann.

Gleichwohl kann und bestimmten Umständen noch eine Leckage auftreten. Der Erfindung liegt daher die Aufgabe zugrunde, die Abdichtung bei dem bekannten Schloß zu verbessern.

Zwar ist aus der EP-A-0 129 275 ein Schloß mit mehreren nebeneinander angeordneten Spitzen bekannt. Diesem Schloß kann eine Labyrinthwirkung zugeordnet werden.

Nach der Erfindung wird die Lösung der Aufgabe dadurch erreicht, daß das eine Profil des Schlosses eine mittlere, zwei Widerhaken aufweisen Spitze sowie parallel und symmetrisch zu dieser je eine einen Widerhaken aufweisende Spitze besitzt und das andere Profil des Schlosses mit zwei symmetrischen, der mittleren Spitze des ersten Profiles entsprechenden Spitze versehen ist und die beiden Profile so ineinandergreifen, daß die Abdichtung rein mechanisch gebildet wird, wobei die ineinandergesteckten Profile so stramm sitzen, daß zwischen diesen kaum Flüssigkeit hindurchdringen kann.

Vorzugsweise sind die nebeneinander angeordneten Spitzen gleich ausgebildet. Ferner ist es von Vorteil, beiden miteinander korrespondierenden Profilen gleiche Spitzen zu geben. Dann ergeben sich an dem einen Profil zwei nebeneinander angeordnete Spitzen, während das korrespondierende Profil eine mittlere Spitze und zwei dabenen angeordnete halbe Spitzen aufweist.

In weiterer Ausbildung der Erfindung besitzt das mit der mittleren Spitze versehene Profil einen sich in Längsrichtung durch das Profil erstreckenden Kanal zum Verpressen von Dichtungsmitteln.

In der Zeichnung ist ein Aurführungsbeispiel der Erfindung dargestellt.

Die zeigt ein Profil mit einer mittleren Spitze 10 und zwei halben, daneben angeorneten Spitzen 11. Die Spitzen 10 und 11 lassen zwischen sich Ausnehmungen 12 frei, die den Querschnitt des korrespondierenden Profiles zeigen. Das korrespondierende Profil besitzt demnach zwei Spitzen, mit denen es zwischen die Spitzen 10 und 11 geschoben wird. Alle Spitzen sind im Querschnitt gleich mit dem Unterschied, daß die Spitzen 11 sich erst durch Aneinandersetzen zu einer gleichen Spitze ergänzen würden. Das Profil wird durch Anpressen bzw. Extrudieren hergestellt. Bei der Herstellung des Werkzeuges zum Pressen bzw. Extrudieren sind nach der Erfindung die Spitzen mit den Widerhaken etwas größer ausgebildet als die korrespondierenden Ausbildungen. Das sichert das Ineinanderschieben der Profile.

Das Profil besitzt einen Kanal zum Verpressen von Dichtmitteln. Dieser ist mit 13 bezeichnet und über gestrichelt dargestellte Öffnungen mit den Ausnehmungen 12 verbunden.

## Patentansprüche

Schlitzwand zur Vertikalabdichtung von flüssigkeitsführenden und/oder gasführenden Schichten, isnbesondere zur Abdichtung kontaminierter Erdschichten, wobei in das Erdreich zumindest ein Schlitz bis zu einer undurchlässigen Horizontalschicht eingebracht wird, diese mit einer Masse wie beispielsweise Bentonit verfüllt und darin eine Abdichtung versenkt wird, die aus mehreren Abdichtungsbahnen zusammengesetzt ist, welche an den Stoßstellen durch ein Schloß miteinander verbunden werden, das aus zwei Profilen besteht, von denen eines mit einer mit Widerhaken versehenen Spitze (10, 11) in das andere Profil greift, dadurch gekennzeichnet, daß das eine Profil eine mittlere, zwei Widerhaken aufweisende Spitze (10) sowie parallel und symmetrisch zu dieser je eine einen Widerhaken aufweisende Spitze (11) besitzt und das andere Profil mit zwei symmetrischen, der mittleren Spitze des ersten profiles entsprechenden Spitze versehen ist, und die beiden Profile so ineinandergreifen, daß die Abdichtung rein mechanisch gebildet wird, wobei die ineinandergesteckten Profile so stramm sitzen, daß zwischen diesen kaum Flüssigkeit hindurchdringen kann.

## Revendications

Paroi rideau pour fermer verticalement de manière étanche des couches perméables aux liquides et/ou aux gaz, en particulier pour étancher des couches de terrain contaminées, dans lequel on pratique dans le sol au moins une saignée jusqu'à une couche horizontale imperméable, on la remplit avec une masse telle que par exemple de la bentonite, et on y plonge une étanchéité composée de plusieurs bandes d'étanchéité qui aux raccords sont reliées entre elles par un verrouillage constitué de deux profils, un premier de ces profils comportant une pointe (10, 11) équipée de contre-crochets qui s'engage dans l'autre profil, caractérisée en ce que le premier profil comporte une pointe médiane (10) à deux contre-crochets, ainsi que deux pointes (11) disposées symétriquement par rapport à celle-ci et comportant chacune un contre-crochet, en ce que ledit autre profil comporte deux pointes symétriques correspondant à la pointe médiane du premier profil, et en ce que les deux profils s'interpénètrent de manière que l'étanchéité est réalisée de manière purement mécanique, les profils interpénétrés étant positionnés de manière suffisamment serrée pour que du fluide ne puisse pratiquement pas filtrer entre eux.

## Claims

Curtain wall for the vertical sealing of liquid- bearing and/or gas-bearing layers, especially for sealing contaminated soil strata, wherein at least one trench is formed in the soil down to an impermeable horizontal stratum, this is filled with a material such as, for example, bentonite and a seal, which is composed of several sealing sheets which are connected together at the joints by a lock, is lowered thereinto, the lock consisting of two profiles, one of which engages with a head (10, 11) equipped with barbs into the other profile, characterized in that the one profile possesses a central head (10), having two barbs, and, parallel to and symmetrical about this head, heads (11) each possessing one barb, and the other profile is provided with two symmetrical heads corresponding to the central head of the first profile, and the two profiles so engage one into the other that the seal is formed purely mechanically, the interlocked profiles sitting so tightly together that scarcely any liquid can penetrate between them.
